# EUROPÄISCHE PATENTSCHRIFT

(11) **EP 0 059 327 B1**
(45) Veröffentlichungstag und Bekanntmachung des Hinweises auf die Patenterteilung: **15.05.1985**
(21) Anmeldenummer: 82100758.0
(22) Anmeldetag: 03.02.1982
(51) Int. Cl.: A63C 19/02, E01C 13/00

(54) **Bodenbelag für Freiflächen und Verfahren zu seiner Herstellung**
Ground covering for open spaces and process for making it
Revêtement de sol pour espaces libres et son procédé de fabrication

(30) Priorität: 27.02.1981 DE 3107483
(43) Veröffentlichungstag der Anmeldung: 08.09.1982
(73) Patentinhaber: J.F. Adolff AG, D-71522 Backnang (DE)
(72) Erfinder:
(74) Vertreter: Hoeger, Stellrecht & Partner

## Beschreibung

Die Erfindung betrifft einen Bodenbelag für Freiflächen, insbesondere für Spiel- und Sportanlagen mit einem waserdurchlässigen künstlichen Rasen als Oberflächenschicht, mit einer wasserdurchlässigen, verrottungsfesten Matte als Zwischenschicht und mit mindestens einer Unterbauschicht sowie ein Verfahren zur Herstellung eines solchen Bodenbelages.

Es ist bekannt, Spiel- und Sportplätze mit einem künstlichen Rasen auszurüsten, der wesentlich widerstandsfähiger als ein natürlicher Rasen ist und der über einer Unterbauschicht angeordnet ist, die derzeit im allgemeinen durch eine an Ort und Stelle hergestellte, beispielsweise bituminös gebundene Tragschicht in offener oder dichter Bauweise gebildet wird, wobei der künstliche Rasen entweder wasserundurchlässig sein kann, so daß Regenwasser und dergleichen über ein Gefälle am Spielfeldrand in Drainagerinnen abgeleitet werden muß oder wasserdurchlässig, so daß Regenwasser beispeilsweise vertikal durch die poröse Asphaltunterbauschicht in der Flächendrainage versickert oder über Drainagesysteme (Rohre) im Unterbau in dafür vorgesehene Sammler strömen kann.

Weitherhin ist es aus der DE-AS 15 34 384 bekannt, zwischen einem wasserdurchlässigen künstlichen Rasen und einem wasserdurchlässigen, insbesondere beheizbaren Unterbau mit einer perforierten Metall- oder Kunststoffschicht als oberster Schicht ein wasserdurchlässiges Vlies anzuordnen, mit dem bei dem bekannten Bodenbelag eine einwandfreie Wasserableitung zwischen den Abflußöffnungen des Rasens und den Abflußöffnungen des Unterbaus angestrebt wird, wobei dieser unterbau jedoch noch wesentlich teurer als eine einfache Asphaltschicht oder dergleichen ist, so daß derartige Bodenbeläge nur in seltenen sonderfällen, wie zum Beispiel für große internationale Stadien, in Frage kommen.

Ausgehend von diesem Stand der Technik liegt der Erfindung die Aufgabe zugrunde, einen verbesserten Bodenbelag anzugeben, insbesondere eine verbesserte Unterbauschicht für einen wasserdurchlässigen künstlichen Rasen, die vergleichsweise einfach, billig und schnell hergestellt werden kann und dennoch über Jahre hinaus eine einwandfreie Oberflächenqualität bzw. Bespielbarkeit der Freiflächen gewährleistet.

Diese Aufgabe wird, was den Bodenbelag selbst anbelangt, gemäß der Erfindung dadurch gelöst, daß die Unterbauschicht eine in ein Füllmaterial eingebettete Matte aus schlingenförmig angeordneten, mehrschichtig überlagerten und an den Berührungspunkten miteinander verschweißten Kunststoffdrähten aufweist und daß die als Zwischenschicht vorgesehene, wasserdurchlässige Matte als eine für körniges Material undurchlässige Filtermatte ausgebildet ist.

Hinsichtlich des Verfahrens zur Herstellung eines solchen Bodenbelages wird die gestellte Aufgabe dadurch gelöst, daß man zuerst den Untergrund durch Auflockern und/oder Aufplanieren einer Sand- und/oder Kiesschicht vorbereitet und dann die aus Kunststoffdrähten gebildete Matte derart in den vorbereiteten Untergrund einwalzt, daß ihre Oberseite bündig mit dem Untergrund abschließt.

Der entscheidende Vorteil des Bodenbelages gemäß der Erfindung und des Verfahrens zu seiner Herstellung besteht dabei darin, daß die aus Kunststoffdrähten gebildete Matte vergleichsweise billig maschinell hergestellt werden kann und dann an Ort und Stelle unmittelbar in den planierten und gegebenenfalls oberflächlich aufgelockerten Untergrund oder in eine darauf ausgebreitete Sandschicht oder dergleichen eingewalzt werden kann, wodurch die Kosten für die Herstellung des Unterbaus insgesamt erheblich reduziert werden, während andererseits die Bauzeit für die Sportanlage verkürzt wird. Dabei werden durch den einsatz der wasserdurchlässigen Filtermatte als Zwischenschicht außerdem die Drainageprobleme wesentlich vereinfacht, während gleichzeitig verhindert wird, daß Sand bzw. ganz allgemein gesagt körniges Gut aus dem Untergrund nach oben bis in den künstlichen Rasen hineinwandert.

Als besonders vorteilhaft hat es sich erwiesen, wenn dabei die aus Kunststoffdrähten gebildete Matte und die wasserdurchlässige Filtermatte bereits vor der Verlegung dauerhaft miteinander verbunden, insbesondere miteinander verschweißt sind.

Weitere Einzelheiten und Vorteile der Erfindung werden nachstehend anhand von Zeichnungen noch näher erläutert und/oder sind Gegenstand der Unteransprüche. Es zeigen :
Figur 1 eine schematische perspektivische Darstellung eines auf dem entsprechend vorbereiteten Boden verlegten Bodenbelags gemäß der Erfindung und
Figur 2 eine schematische perspektivische Darstellung einer bevorzugten erfindungsgemäßen Unterbauschicht von unten gesehen.

Im einzelnen zeigt Fig. 1 eine perspektivische Darstellung eines Teilstücks einer bevorzugten Ausführungsform eines Bodenbelages gemäß der Erfindung, der bereits verlegt ist. Zu diesem Zweck wird zunächst der Boden 10 in geeigneter Weise verdichtet, planiert und gewalzt, jedoch nicht, wie dies bisher üblich ist, abschließend mit einer Asphaltschicht bedeckt. Vielmehr wird der Untergrund vor dem Auflegen eines Bodenbelages gemäß der Erfindung in ähnlicher Weise vorbereitet wie bei einem Tennisplatz oder einem Tennenplatz, was wesentlich billiger ist als eine Asphaltierung.

Nachdem der Boden 10 vorbereitet ist, kann auf ihn unmittelbar ein Bodenbelag gemäß der Erfindung, bestehend aus einer Unterbauschicht und einem künstlichen Rasen 16, aufgelegt werden. Beim Ausführungsbeispiel ist dabei eine Unterbauschicht vorgesehen, bei der eine Filtermatte 14 über einer Matte 12 aus Kunststoffdrähten angeordnet ist, die in die oberste Schicht des Bodens 10 eingewalzt wird und sich fest mit dem Boden verbindet, wobei auf den Boden gegebenenfalls zunächst eine entsprechend lockere Sand- und/oder Kiesschicht aufplaniert werden kann, die dann das Füllmaterial für die Matte 12 bildet.

Derartige, aus Kunststoffdrähten hergestellte Matten 12 sind an sich bereits für Rasenplätze bekannt und erweisen sich als außerordentlich vorteilhaft, wenn es darum geht, die oberste Schicht des Untergrundes gegen unerwünschte Verschiebungen und Verformungen zu sichern. Auf der Kunststoffdrahtmatte 12 liegt dann beim Ausführungsbeispiel die Foltermatte 14, die beispielsweise aus einem Nadelfilz bestehen kann und deren Material so gewählt ist, daß das Abfließen von an der Oberfläche des Bodenbelages zugeführtem Wasser praktisch nicht behindert wird, während andererseits ein Aufsteigen von Sand und Schmutz aus dem Untergrund bzw. dem Boden 10 in den künstlichen Rasen 16 hinein sicher verhindert wird. Auf diese Weise bleiben die Vorteile eines über einer Asphaltschicht oder dergleichen verlegten künstlichen Rasens voll erhalten, während andererseits die Kosten für den Unterbau beträchtlich gesenkt werden.

Wie Fig. 2 zeigt, kann die Filtermatte 14 fest mit der Kunststoffdrahtmatte 12 verbunden sein, wobei es besonders günstig ist, wenn die Kunststoffdrähte der Matte 12 an vorgegebenen Punkten thermisch mit der Filtermatte 14 verschweißt sind. Eine solche Bodenmatte aus Kunststoffdrahtmatte und damit dauerhaft verbundener Filtermatte ist für das Auflegen beliebiger mattenförmiger Oberflächenschichten, beispielsweise einer weiteren Filtermatte, ganz hervorragend geeignet, dadurch die Kunststoffdrahtmatte einerseits ein guter Zusammenhalt der obersten Bodenschicht gewährleistet ist, während andererseits die mit der Kunststoffdrahtmatte fest verbundene Filtermatte das Aufsteigen von Bodenpartikeln, insbesondere von Sand, zur Oberseite der Filtermatte verhindert, ohne den Wasserabfluß in den Boden zu beeinträchtigen. Über einem solchen Unterbau kann dann die Oberflächenschicht, insbesondere ein künstlicher Rasen, lose verlegt und anschließend verspannt werden.

## Patentansprüche

1. Bodenbelag für Freiflächen, insbesondere für Spiel- und Sportanlagen, mit einem wasserdurchlässigen künstlichen Rasen (16) als Oberflächenschicht, mit einer wasserdurchlässigen, verrottungsfesten Matte (14) als Zwischenschicht und mit mindestens einer Unterbauschicht (10, 12), dadurch gekennzeichnet, daß die Unterbauschicht eine in ein Füllmaterial (10) eingebettete Matte (12) aus schlingenförmig angeordneten, mehrschichtig überlagerten und an den Berührungspunkten miteinander verschweißten Kunststoffdrähten aufweist und daß die als Zwischenschicht vorgesehene, wasserdurchlässige Matte als eine für körniges Material undurchlässige Filtermatte (14) ausgebildet ist.

2. Bodenbelag nach Anspruch 1, dadurch gekennzeichnet, daß die aus Kunststoffdrähten gebildete Matte (12) dauerhaft mit der wasserdurchlässigen Filtermatte (14) verbunden ist.

3. Bodenbelag nach Anspruch 2, dadurch gekennzeichnet, daß die Kunststoffdrähte der aus Kunststoffdrähten gebildeten Matte (12) an vorgegebenen Punkten thermisch mit der Filtermatte (14) verschweißt sind.

4. Bodenbelag nach einem der Ansprüche 1 bis 3, dadurch gekennzeichnet, daß zwischen der dauerhaft mit der aus kunststoffrähten gebildeten Matte (12) verbundenen Filtermatte (14) und dem künstlichen Rasen (16) als eine weitere mattenförmige Oberflächenschicht eine weitere Filtermatte vorgesehen ist.

5. Bodenbelag nach einem der Ansprüche 1 bis 4, dadurch gekennzeichnet, daß mindestens eine der Filtermatten (14) aus einem Nadelfilz besteht.

6. Verfahren zur Herstellung eines Bodenbelags nach Anspruch 1, bei dem über einem Untergrund (10) zunächst eine wasserdurchlässige, verrottungsfeste Matte (14) und über dieser dann der künstliche Rasen (16) verlegt wird, dadurch gekennzeichnet, daß man zuerst den Untergrund (10) durch Auflockern und/oder Aufplanieren einer Sand- und/oder Kiesschicht vorbereitet und dann die aus Kunststoffdrähten gebildete Matte (12) derart in den vorbereiteten Untergrund einwalzt, daß ihre Oberseite bündig mit dem Untergrund abschließt.

7. Verfahren zur Herstellung eines Bodenbelages nach Anspruch 2, bei dem zunächst die wasserdurchlässige, verrottungsfeste Matte (14) verlegt und über dieser dann der künstliche Rasen verlegt wird, dadurch gekennzeichnet, daß man zuerst die Filtermatte (14) dauerhaft mit der aus Kunststoffdrähten gebildeten Matte (12) verbindet, daß man die aus Kunststoffdrähten gebildete Matte (12) dann derart in den vorbereiteten Untergrund einwalzt, daß die Filtermatte (14) unmittelbar auf dem Untergrund (10) aufliegt, und daß man dann den künstlichen Rasen (16) lose über der fest mit der aus Kunststoffdrähten gebildeten Matte (12) verbundenen Filtermatte (14) verlegt.

## Claims

1. Ground covering for open spaces, in particular for recreation and sports grounds, having a surface layer of water-permeable artificial lawn (16), an intermediate layer of water-permeable rot-proof mat (14) and at least one base layer (10, 12), characterised in that the base layer has a mat (12) which is embedded in a filler material (10) and which consists of wires of synthetic material, which are arranged to form loops, are superimposed in multple layers and are welded together at contact points, and the water-permeable mat forming the intermediate layer is in the form of a filter mat (14) which is impervious to granular material.

2. Ground covering according to claim 1, characterised in that the mat (12) of synthetic material wires is permanently joined to the filter mat (14).

3. Ground covering according to claim 2, characterised in that the synthetic material wires are thermally welded to the filter mat (14) at predetermined points.

4. Ground covering according to any one of claims 1 to 3, characterised in that, between the filter mat (14), which is permanently connected to the mat (12) synthetic material wires, and the artificial lawn (16), a further filter mat is provided as a further surface layer in the form of a mat.

5. Ground covering according to any one of claims 1 to 4, characterised in that at least one of the filter mats (14) consists of a needle felt.

6. Process for the manufacture of a ground covering as defined in claim 1, in which a water-permeable rot-proof mat (14) is firstly placed on top of an under-layer (10) and then the artificial lawn (16) is placed on top of the said mat (14), characterised in that the under-layer (10) is firstly prepared by loosening and/or levelling a sand and/or gravel layer, and the mat (12) consisting of synthetic material wires is rolled into the prepared unter-layer so that its top side is flush with the under-layer.

7. Process for the manufacture of a ground covering according to claim 2, in which the water-permeable rot-proof mat (14) is firstly laid, and then the artificial lawn is laid thereover, characterised in that the filter mat (14) is firstly permanently joined to the mat consisting of synthetic material wires, thermal (12) consisting of synthetic material wires is then rolled into the prepared under-layer (10) such that the filter mat (14) lies directly on top of the under-layer, and the artificial lawn (16) is then loosely laid over the filter mat (14) which is securely joined to the mat (12) consisting of synthetic material wires.

## Revendications

1. Revêtement de sol pour espaces libres, en particulier pour installations de jeux et de sports, comprenant un gazon artificiel perméable à l'eau (16) comme couche de surface, une natte perméable à l'eau et résistant au pourrissement (14), comme couche intermédiaire, et au moins une couche de sous-fondation (10, 12), caractérisé en ce que la couche de sous-fondation présente une natte (12) noyée dans une matière de remplissage (10) et à base de fils de substance synthétique qui sont agencés en forme de boucles, superposés en plusieurs couches et soudés mutuellement aux points de contact, et en ce que la natte perméable à l'eau, prévue comme couche intermédiaire, est réalisée sous la forme d'une natte de filtrage (14) imperméable pour une matière granuleuse.

2. Revêtement de sol suivant la revendication 1, caractérisé en ce que la natte formée de fils de substance synthétique (12) est reliée de manière durable à la natte de filtrage (14) perméable à l'eau.

3. Revêtement de sol suivant la revendication 2, caractérisé en ce que les fils de substance synthétique de la natte formée de fils de substance synthétique (12) sont, en des points prédéterminés, soudés par voie thermique à la natte de filtrage (14).

4. Revêtement de sol suivant l'une des revendications 1 à 3, caractérisé en ce qu'une autre natte de filtrage est prévue, entre la natte de filtrage (14) reliée de manière durable à la natte formée de fils de substance synthétique (12) et le gazon artificiel (16), comme autre couche de surface en forme de natte.

5. Revêtement de sol suivant l'une des revendications 1 à 4, caractérisé en ce qu'au moins une des nattes de filtrage (14) est constituée d'un feutre aiguilletté.

6. Procédé de préparation d'un revêtement de sol suivant la revendication 1, dans lequel, au-dessus d'une sous-fondation (10), sont posés tout d'abord une natte perméable à l'eau, résistant au pourrissement (14) et ensuite, sur celle-ci, le gazon artificiel (16), caractérisé en ce qu'on prépare avant tout la sous-fondation (10) par ameublissement et/ou par étalement dessus de manière aplanie d'une couche de sable et/ou de gravier et en ce qu'ensuite, par cylindrage, on enfonce dans la sous-fondation préparée la natte formée de fils de substance synthétique (12) de telle façon que sa face supérieure se termine de niveau avec la sous-fondation.

7. Procédé de préparation d'un revêtement de sol suivant la revendication 2, dans lequel la natte perméable à l'eau, résistant au pourrissement, est tout d'abord posée et au-dessus de celle-ci le gazon artificiel est ensuite posé, caractérisé en ce que tout d'abord on relie de manière durable la natte de filtrage (14) à la natte formée de fils de substance synthétique (12), en ce qu'ensuite, par cylindrage, on enfonce la natte formée de fils de substance synthétique (12) dans la sous-fondation préparée de façon que la natte de filtrage (14) soit directement en appui sur la sous-fondation (10), et en ce qu'ensuite on pose le gazon artificiel (16) de manière lâche sur la natte de filtrage (14) reliée de manière fixe à la natte formée de fils de substance synthétique (12).
